# EUROPÄISCHE PATENTSCHRIFT

(11) **EP 0 714 368 B1**
(45) Veröffentlichungstag und Bekanntmachung des Hinweises auf die Patenterteilung: **29.07.1998**
(21) Anmeldenummer: 95918496.1
(22) Anmeldetag: 26.05.1995
(51) Int. Cl.: B65D 41/34

(54) **VERSCHLUSSKAPPE MIT GARANTIERING**
CLOSURE CAP WITH WARRANTY RING
BOUCHON DE FERMETURE A BAGUE DE GARANTIE

(30) Priorität: 27.06.1994 CH 2035/94
(43) Veröffentlichungstag der Anmeldung: 05.06.1996
(73) Patentinhaber: Crown Cork AG, 4153 Reinach (CH)
(72) Erfinder: PFEFFERKORN, Georg, D-79588 Egringen (DE); KIRCHGESSNER, Michael, D-79588 Egringen (DE); BÖSL, Udo, D-79591 Eimeldingen (DE)
(74) Vertreter: Hepp, Dieter
(86) Internationale Anmeldenummer: CH9500120
(87) Internationale Veröffentlichungsnummer: WO9600171

(56) Entgegenhaltungen:
- EP-A- 0 004 500
- DE-A- 2 530 699
- DE-U- 8 509 960
- GB-A- 2 199 571

## Beschreibung

Die Erfindung betrifft eine Verschlusskappe aus Kunststoffmaterial mit einem Garantiering, gemäss dem Oberbegriff von Anspruch 1. Solche Verschlusskappen werden bevorzugt als Schraubkappen ausgebildet und zum Verschliessen von Behältermündungen mit Aussengewinde verwendet. Bei aufgesetzter Verschlusskappe untergreift der Garantiering einen meist ringförmigen Vorsprung an der Behältermündung, was zum Abreissen des Garantierings führt, wenn der Behälter erstmals geöffnet wird. Solche Garantieverschlüsse werden beispielsweise zum sicheren Verschliessen von Getränkeflaschen verwendet. Der Zustand des Garantierings lässt den Konsumenten erkennen, ob der Behälter bereits geöffnet wurde.

Insbesondere in der Getränkeindustrie, aber auch beim Verpacken von z. B. pharmazeutischen Produkten, wird grosser Wert auf die Sicherheit und Zuverlässigkeit solcher Garantieverschlüsse gelegt. Manipulationen am Garantieband, welche das unbemerkte Oeffnen des Verschlusses ermöglichen könnten, müssen daher durch geeignete Massnahmen erschwert und nach Möglichkeit ausgeschlossen werden.

Aus der US-4,147,268 ist eine Verschlusskappe der genannten Art bekannt, welche einen zusätzlichen Schutzring aufweist. Dieser Schutzring ist an seinem oberen Ende fest mit der Kappenwand verbunden. Er erstreckt sich von dort aus bis zum oberen Ende des Garantierings nach unten und schützt dabei die den Garantiering mit der Kappenwand verbindenden Stege vor Manipulationen. Dagegen ist der Garantiering selbst und insbesondere dessen unterer, die Behältermündung untergreifender Teil, nach wie vor direkt von aussen zugänglich. Versuche welche darauf abzielen den Behälter durch Manipulationen am Garantiering unbemerkt zu öffnen, werden durch den Schutzring nicht behindert. Denkbar sind z. B. Dehnversuche mit dem Ziel, den Garantiering beim Oeffnen des Behälters unbeschadet über den Vorsprung der Behältermündung zu bringen.

Aus der GB 2 199 571 A ist ein Behälterverschluss mit einem Garantieband bekannt, welches auf seiner Innenseite mit einem inneren Ring versehen ist. Der innere Ring kann einen Vorsprung an der Behältermündung untergreifen und dient so als Rückhalteelement. Durch Verlängerung des Garantierings kann die Zugänglichkeit des inneren Rings verringert werden, so dass ein Manipulieren des als Rückhalteelement dienenden inneren Rings unmöglich ist. Eine solche Konstruktion vermeidet aber nicht ein gleichzeitiges Aufweiten von Garantiering und innerem Rückhaltering.

Es ist daher eine Aufgabe der Erfindung die Nachteile des Bekannten zu vermeiden und eine Kunststoff-Verschlusskappe zu schaffen, deren Garantiering besser gegen unbemerkte Manipulationen geschützt ist. Diese Aufgabe wird erfindungsgemäss durch eine Verschlusskappe mit den Merkmalen von Anspruch 1 gelöst.

Die Verschlusskappe besteht aus einem Kappenboden und einer daran anschliessenden, in der Regel zylindrischen Kappenwand. Sie wird vorwiegend als Schraubkappe ausgebildet, wobei die Kappenwand innenseitig ein Schraubgewinde aufweist, welches beim Verschliessen des Behälters mit einem dazu korrespondierenden Aussengewinde der Behältermündung in Eingriff gebracht wird. Es können jedoch auch andere Verschlussysteme wie z.B. Bajonett- oder Schnappverschlüsse verwendet werden. Die Kappenwand ist an ihrem unteren, vom Kappenboden abgewandten Rand mit einem abreissbaren Garantiering verbunden. Dieser untergreift bei verschlossenem Behälter einen meist ringförmigen Vorsprung an dem Behälterhals. Die abreissbare Verbindung zwischen Garantiering und Kappenwand besteht in der Regel aus einzelnen, über den Umfang verteilt angeordneten Sollbruchstegen oder z.B auch aus einer Sollbruch-Verbindung, mit einem Wandabschnitt mit reduzierter, beispielsweise zu einem Film verdünnter Wandstärke, der beim erstmaligen Öffnen des Verschlusses reisst. Der Garantiering kann ausserdem durch einen oder mehrere breite Stege fest mit der Kappenwand verbunden sein und gleichzeitig an seinem Umfang eine Sollbruchstelle mit reduziertem Garantiering-Querschnitt aufweisen. Derartige Garantiestreifen sind in einer Vielzahl von Ausführungsformen bekannt, sie bleiben auch nach dem Oeffnen des Behälters durch die breiteren Verbindungsstege mit der Kappenwand verbunden und werden daher bevorzugt zum Verschliessen von Mehrwegbehältern (z. B. Pfandflaschen) verwendet. Derartige Garantieringe bieten bereits einen gewissen Schutz vor unbefugten Manipulationen, besteht doch bei Dehnversuchen die Gefahr, dass die Sollbruchstelle des Garantierings reisst und der Eingriff auf diese Weise angezeigt wird. Es sind daher insbesondere Garantieringe, die nur durch Sollbruchstege mit der Kappenwand verbunden sind und die daher beim Oeffnen des Behälters auf dem Behälterhals verbleiben, deren Sicherheit sich durch die vorliegende Erfindung erhöhen lässt.

Um Manipulationen am Garantiering zu erschweren, ist ein zusätzlicher Sicherungsring vorgesehen, der wenigstens einen Teil des Garantierings umschliessend und koaxial zu diesem angeordnet ist. Der Sicherungsring ist dabei nur an seinem oberen, der Kappenwand zugewandten Ende mit dem Garantiering verbunden. Der Sicherungsring verdeckt wenigstens einen Teil des Garantierings, so dass dieser von aussen nicht mehr direkt zugänglich ist. Besonders gute Schutzwirkung wird erzielt, wenn das freie Ende des Garantierings innerhalb des Sicherungsrings liegt. Das freie Ende ist das untere, nicht mit der Kappenwand verbundene Ende des Garantierings. Liegt dieses innerhalb des Sicherungsrings, so bedeutet dies, dass sich der Sicherungsring über den Garantiering hinaus nach unten erstreckt oder dass die Unterkanten des Garantierings und des Sicherungsrings zumindest auf gleicher Höhe liegen. Besonders bevorzugt wird ein Sicherungsring verwendet, der sich wenigstens 0,5 mm über das freie Ende des Garantierings hinaus nach unter erstreckt. Damit ist das freie Ende des Garantierings, welches der Haupt-Angriffspunkt für Dehnversuche am Garantiering ist, besonders wirksam gegen äussere Einwirkungen geschützt.

Bevorzugt wird ein mechanisches Garantieband verwendet, das an seiner Innenseite wenigstens ein Rückhalteelement mit einer Sperrfläche aufweist, welche bei verschlossenem Behälter einen Vorsprung an der Behältermündung untergreift. Dehnversuche am Garantiering, welche es theoretisch erlauben das Rückhalteelement radial nach aussen zu verlagern, sollen durch den zusätzlichen Sicherungsring erschwert werden. Aber auch wenn der Sicherungsring gedehnt wird führt dies zu einer leichten Aufweitung des Garantierings, da die beiden Ringe ja miteinander verbunden sind. Die Kopplung von Garantiering und Sicherungsring muss daher möglichst klein gehalten werden, um einen wirksamen Schutz zu gewährleisten. Insbesondere sollte jener Bereich des Garantierings, welcher den ringförmigen Vorsprung am Behälterhals untergreift, von dem Sicherungsring möglichst entkoppelt sein. Der Sicherungsring wird daher vorzugsweise in einem oberhalb der Sperrfläche liegenden oberen Bereich des Garantierings mit diesem verbunden. Die Kopplung lässt sich weiter verringern, wenn der Garantiering zwischen dem genannten oberen Bereich und der Sperrfläche des Rückhalteelements einen Abschnitt aufweist, in dem das Garantieband dünner als im oberen Bereich ist.

Weitere Vorteile ergeben sich, wenn der Aussendurchmesser des Garantierings in seinem bereits genannten oberen Bereich grösser als der Innendurchmesser des Sicherungsrings ist. Der Sicherungsring wird dabei unterhalb dieses Bereichs angeordnet. Diese Konfiguration hat Vorteile, wenn der Sicherungsring durch Sollbruchstege mit dem Garantiering verbunden wird. Diese bevorzugt Ausführungsform wird nachstehend noch näher erläutert. Bei einer besonders bevorzugten Ausführungsform ist der Aussendurchmesser im oberen Bereich des Garantierings gleich dem Aussendurchmesser des Sicherungsrings. Dies erlaubt die Verwendung einfacher Spritzwerkzeuge, es ergibt sich ein optisch ansprechendes Design und Verformungen des Sicherungsrings sind leichter erkennbar, da die Aussenfläche des oberen Garantieband-Bereichs bei der Betrachtung als Referenzfläche dient.

Auch die Stärke der Verbindung zwischen dem Garantiering und dem diesen umgebenden Sicherungsring beeinflusst die Stärke der mechanischen Kopplung zwischen diesen zwei Elementen. Eine Verbindung mit kleiner Querschnittsfläche verursacht auch eine geringere mechanische Kopplung. Der Sicherungsring wird daher bevorzugt durch Sollbruchstege mit dem Garantiering verbunden. Dies hat den zusätzlichen Vorteil, dass Dehnversuche am Sicherungsring zum Bruch dieser Sollbruchstege führen können, so dass die Manipulation von aussen sichtbar wird.

Tatsächlich ist jedoch, insbesondere bei Dehnversuchen, die radiale Belastung des Sicherungsrings weit grösser als dessen Belastung in axialer Richtung. Um sicher zu stellen, dass auch eine radiale Belastung des Sicherungsrings zur Zerstörung desselben und damit zu einem von aussen sichtbaren Beweis für die Manipulation führt, weist der Sicherungsring nach einer weiteren bevorzugten Ausführungsform an seinem Umfang wenigstens eine Sollbruchstelle mit reduziertem Sicherungsring-Querschnitt auf. Bei radialer Belastung reisst der Sicherungsring an dieser Stelle. Es können auch mehrere Sollbruchstellen über den Umfang des Sicherungsrings verteilt angeordnet werden. Bei der Sollbruchstelle kann es sich z. B. um eine vertikale Einkerbung, vorzugsweise an der Innenseite des Sicherungsrings handeln. Dies hat den Vorteil, dass die Aussenfläche des Sicherungsrings im Original-Zustand auch im Bereich der Sollbruchstellen glatt ist, so dass eine Verletzung dieser Sollbruchstellen sofort sichtbar wird.

Die Erfindung ist im folgenden anhand von Ausführungsbeispielen näher erläutert. Es zeigen:
- Figur 1: die Schnittdarstellung einer Kunststoff-Verschlusskappe mit einem Garantiering, welcher teilweise von einem Sicherungsring umgeben ist,
- Figur 2: die Ansicht der in Figur 1 dargestellten Verschlusskappe von unten,
- Figur 3: die Seitenansicht einer alternativen Schraubkappe mit Garantiering und Sicherungsring, und
- Figur 4: die Schnittdarstellung des Garantierings der in Figur 3 gezeigten Verschlusskappe.

Die in Figur 1 dargestellte Verschlusskappe besteht aus einem Kappenboden 1 und einer daran anschliessenden, zylindrischen Kappenwand 2. Diese ist an ihrem unteren Rand durch Sollbruchstege 4 mit einem Garantiering 3 verbunden. Die Figur 1 ist nur teilweise im Schnitt dargestellt, die durch eine Bruchlinie eingegrenzte Partie unten rechts zeigt die Ansicht der Schraubkappe von aussen.

Der untere Teil des Garantierings 3 ist von einem zusätzlichen, koaxial zu diesem angeordneten Sicherungsring 7 umgeben. Das freie Ende 9 des Garantierings liegt innerhalb des Sicherungsrings 7. Es ist daher von aussen nur schwer erreichbar, ohne den Sicherungsring 7 zu entfernen. An seiner Innenseite weist der Sicherungsring mehrere vertikale Einkerbungen 10 auf, in deren Bereich sein Querschnitt reduziert ist. Es handelt sich dabei um Sollbruchstellen, welche bei radialer Belastung des Sicherungsrings aufbrechen. Durch die Anordnung der Einkerbungen 10 auf der Innenseite des Sicherungsrings 7 bleibt seine Aussenfläche glatt. Das Aufbrechen einer Sollbruchstelle bzw. einer Einkerbung 10 ist daher von aussen sofort erkennbar.

Der Garantiering 3 hat einen oberen Bereich 11, in dem sein Aussendurchmesser grösser als der Innendurchmesser des Sicherungsrings 7 ist. Dies ermöglicht die Verbindung von Sicherungsring 7 und Garantiering 3 durch etwa parallel zur Kappenachse stehende Sollbruchstege 8, die von aussen gut sichtbar sind. Diese Sollbruchstege 8 sind über den Umfang verteilt angeordnet und verbinden den oberen Rand des Sicherungsrings mit dem genannten oberen Bereich 11 des Garantierings.

An seiner Innenfläche hat der Garantiering 3 ein umlaufendes Rückhalteelement 5 mit einer Sperrfläche 6, welche nach der Montage des Verschlusses einen ringförmigen Vorsprung an der Behältermündung untergreift. Zwischen der Sperrfläche 6 und dem oberen Bereich 11 hat der Garantiering einen Abschnitt 12 mit reduzierter Wandstärke. Dieser trägt mit dazu bei, die mechanische Kopplung zwischen dem Sicherungsring 7 und dem die Behältermündung untergreifenden Teil 5 des Garantierings zu reduzieren.

Figur 2 zeigt die Ansicht der in Figur 1 dargestellten Schraubkappe von unten. Der Sicherungsring 7 umgibt das untere Ende 5 des Garantierings. Seine vertikalen Einkerbungen 10 sind keilförmig ausgeprägt, wobei die vordere Spitze dieses Keils nur durch eine dünne Kunststoffhaut von der Aussenfläche des Sicherungsrings getrennt ist. Die in Figur 1 gezeigten Sollbruchstege 4 und 8 sind in dieser Darstellung nicht erkennbar. Dagegen ist die vom Kappenboden 1 ausgehende Innendichtung 14 eingezeichnet und innerhalb des Garantierings sind einzelne Abschnitte 13 des Schraubgewindes erkennbar.

In Figur 3 ist die Seitenansicht einer alternativen Ausführungsform der erfindungsgemässen Schraubkappe dargestellt. Hier besteht der Sicherungsring aus einzelnen ringsektorförmigen Elementen, die durch Sollbruchstege 18 miteinander verbunden sind. Diese Sollbruchstege 18 übernehmen die Funktion der in Figur 1 gezeigten vertikalen Einkerbung 10. Sie brechen bei radialer Belastung des Sicherungsrings auf, so dass Manipulationsversuche von aussen sichtbar werden.

Ein Ausschnitt dieser Schraubkappe ist in Figur 4 im Schnitt dargestellt. Hier ist die Verbindung zwischen dem Sicherungsring und dem inneren Garantiering 3a sichtbar, welche aus einer weiteren Anzahl von über den Umfang verteilt angeordneten Sollbruchstegen 21 besteht. Jeder dieser Sollbruchstege 21 verbindet einen der oberen Sollbruchstege 18a des Sicherungsrings mit dem Garantiering 3a.

Der Garantiering 3a selbst ist analog dem zu Figur 1 gesagten durch Sollbruchstege 4 mit der Kappenwand 2 des Verschlusses verbunden. Zusätzlich ist ein fester Verbindungssteg 15 vorgesehen, welcher den Garantiering 3a an einer Stelle des Umfangs dauerhaft mit der Kappenwand 2 verbindet. Direkt neben dem Verbindungselement 15 weist der Garantiering eine vertikale Sollbruchstelle 16 mit reduziertem Garantiering-Querschnitt auf. Dieser besteht in diesem Beispiel lediglich aus zwei dünnen Stegen 19, welche beim erstmaligen Oeffnen des Behälters reissen, so dass der Garantiering von der Behältermündung abgerissen wird und auch nach dem Oeffnen des Behälters durch das Verbindungselement 15 mit der Kappenwand 2 verbunden bleibt.

Die Rückhalteelemente 20 untergreifen bei aufgesetztem Verschluss einen Wulst an der Behältermündung, sie entsprechen in ihrer Funktion dem in Figur 1 gezeigten Rückhalteelement 5.

## Patentansprüche

1. Verschlusskappe aus Kunststoffmaterial zum Verschliessen einer Behälteröffnung, mit einem Kappenboden (1) und einer daran anschliessenden, zylindrischen Kappenwand (2), die an ihrem unteren Rand mit einem abreissbaren Garantiering (3) verbunden ist, welcher Rückhalteelemente (5, 20) zum Untergreifen eines Vorsprungs an der Behältermündung aufweist, gekennzeichnet durch einen Sicherungsring (7), der wenigstens einen Teil des Garantierings (3) umschliesst und koaxial zu diesem angeordnet ist, und der nur an seinem der Kappenwand (2) zugewandten Ende mit dem Garantiering (3) verbunden ist.

2. Verschlusskappe nach Anspruch 1, dadurch gekennzeichnet, dass das freie Ende (9) des Garantierings (3) innerhalb des Sicherungsrings (7) liegt.

3. Verschlusskappe nach einem der Ansprüche 1 oder 2, dadurch gekennzeichnet, dass der Garantiering (3) an seiner Innenseite wenigstens ein Rückhalteelement (5) mit einer Sperrfläche (6) aufweist, welche bei verschlossenem Behälter den Vorsprung an der Behältermündung untergreift, und dass der Sicherungsring in einem oberhalb der Sperrfläche liegenden Bereich des Garantiebands mit diesem verbunden ist.

4. Verschlusskappe nach Anspruch 3, dadurch gekennzeichnet, dass der Garantiering zwischen dem oberen Bereich (11) und der Sperrfläche (6) des Rückhalteelements (5) einen Abschnitt aufweist, in dem das Garantieband dünner als im oberen Bereich ist.

5. Verschlusskappe nach einem der Ansprüche 1 bis 4, dadurch gekennzeichnet, dass der Aussendurchmesser des Garantierings (3) in seinem oberen Bereich (11) grösser als der Innendurchmesser des Sicherungsrings ist und dass der Sicherungsring (7) unterhalb dieses Bereichs (11) angeordnet ist.

6. Verschlusskappe nach einem der Ansprüche 1 bis 5, dadurch gekennzeichnet, dass der Sicherungsring (7) an seinem Umfang wenigstens eine Sollbruchstelle (10) mit reduziertem Sicherungsring-Querschnitt aufweist.

7. Verschlusskappe nach Anspruch 6, dadurch gekennzeichnet, dass der Sicherungsring (7) im Bereich der Sollbruchstelle an seiner Innenseite eine vertikale Einkerbung (10) aufweist.

8. Verschlusskappe nach einem der Ansprüche 1 bis 7, dadurch gekennzeichnet, dass der Sicherungsring (7) durch Sollbruchstege (8) und/oder durch eine Sollbruchstelle mit einem Wandabschnitt mit reduzierter Wandstärke mit dem Garantiering (3) verbunden ist.

9. Verschlusskappe nach einem der Ansprüche 1 bis 8, dadurch gekennzeichnet, dass der Garantiering nur durch Sollbruchstege mit der Kappenwand verbunden ist, so dass er beim erstmaligen Öffnen des Behälters auf dem Behälterhals verbleibt.

## Claims

1. Closure cap of a plastic material for closure of a container opening, with a cap base (1) and a cylindrical cap wall (2) emanating from said cap base and connected at its lowermost edge with a frangible anti-tamper ring (3) possessing retaining elements (5, 20) to engage beneath a protrusion on the container mouth, characterized by a security ring (7) surrounding at least a portion of and arranged coaxially in relation to said anti-tamper ring (3), said security ring being connected to the anti-tamper ring (3) only at its end oriented towards the cap wall (2).

2. Closure cap according to claim 1, characterized in that the free end (9) of the anti-tamper ring (3) lies within the security ring (7).

3. Closure cap according to one of the claims 1 or 2, characterized in that the anti-tamper ring (3) possesses on its inner side at least one retaining element (5) with a locking surface (6), said locking surface engaging beneath the protrusion on the container mouth when the container is closed, and that the security ring-is connected with the anti-tamper strip in an area lying above the locking surface of said anti-tamper strip.

4. Closure cap according to claim 3, characterized in that, between the upper area (11) and the locking surface (6) of the retaining element (5), the anti-tamper ring possesses a section wherein the anti-tamper strip is thinner than in said upper area.

5. Closure cap according to one of the claims 1 to 4, characterized in that the outer diameter of the anti-tamper ring (3) in its upper area (11) is greater than the inside diameter of the security ring and that the security ring (7) is arranged beneath this area (11).

6. Closure cap according to one of the claims 1 to 5, characterized in that the security ring (7) possesses on its circumference at least one frangible point (10) with reduced security-ring cross section.

7. Closure cap according to claim 6, characterized in that, in the area of the frangible point, the security ring (7) possesses on its inside a vertical notch (10).

8. Closure cap according to one of the claims 1 to 7, characterized in that the security ring (7) is connected to the anti-tamper ring (3) by means of frangible bridge pieces (8) and/or by means of a frangible point with a wall section of reduced thickness.

9. Closure cap according to one of the claims 1 to 8, characterized in that the anti-tamper ring is connected to the cap wall by means of frangible bridge pieces only, so that said ring remains on the container neck when the container is opened for the first time.

## Revendications

1. Couvercle en matière plastique pour fermer une ouverture de récipient, comprenant un fond (1) et, dans le prolongement de celui-ci, une paroi cylindrique (2) reliée, à son bord inférieur, à une bague de garantie apte à être arrachée (3) qui présente des éléments de retenue (5, 20) destinés à venir en prise sous une saillie de l'ouverture de récipient, caractérisé par une bague de sûreté (7) qui entoure une partie au moins de la bague de garantie (3) et est disposée coaxialement par rapport à celle-ci, et qui n'est reliée à ladite bague de garantie (3) qu'à son extrémité tournée vers la paroi de couvercle (2).

2. Couvercle selon la revendication 1, caractérisé en ce que l'extrémité libre (9) de la bague de garantie (3) se trouve à l'intérieur de la bague de sûreté (7).

3. Couvercle selon la revendication 1 ou 2, caractérisé en ce que la bague de garantie (3) présente sur son côté intérieur au moins un élément de retenue (5) pourvu d'une surface d'arrêt (6) qui vient en prise sous la saillie de l'ouverture de récipient quand le récipient est fermé, et en ce que la bague de sûreté est reliée à la bande de garantie dans une zone de celle-ci qui se trouve au-dessus de la surface d'arrêt.

4. Couvercle selon la revendication 3, caractérisé en ce que la bague de garantie comporte, entre la zone supérieure (11) et la surface d'arrêt (6) de l'élément de retenue (5), une section dans laquelle la bande de garantie est plus mince que dans la zone supérieure.

5. Couvercle selon l'une des revendications 1 à 4, caractérisé en ce que le diamètre extérieur de la bague de garantie (3) est plus grand, dans sa zone supérieure (11), que le diamètre intérieur de la bague de sûreté, et en ce que la bague de sûreté (7) est disposée au-dessous de cette zone (11).

6. Couvercle selon l'une des revendications 1 à 5, caractérisé en ce que la bague de sûreté (7) présente sur sa circonférence au moins un point de rupture (10) qui a une section transversale de bague de sûreté réduite.

7. Couvercle selon la revendication 6, caractérisé en ce que la bague de sûreté (7) présente dans la zone du point de rupture, sur son côté intérieur, une entaille verticale (10).

8. Couvercle selon l'une des revendications 1 à 7, caractérisé en ce que la bague de sûreté (7) est reliée à la bague de garantie (3) par des pattes de rupture (8) et/ou par un point de rupture comportant une section de paroi d'épaisseur réduite.

9. Couvercle selon l'une des revendications 1 à 8, caractérisé en ce que la bague de garantie n'est reliée à la paroi de couvercle que par des pattes de rupture, de sorte que quand on ouvre le récipient pour la première fois, elle reste sur le goulot du récipient.
